# EUROPÄISCHE PATENTSCHRIFT

(11) **EP 0 450 281 B1**
(45) Veröffentlichungstag und Bekanntmachung des Hinweises auf die Patenterteilung: **05.04.1995**
(21) Anmeldenummer: 91101743.2
(22) Anmeldetag: 08.02.1991
(51) Int. Cl.: H01R 13/627

(54) **Mehrpolige elektrische Steckvorrichtung**
Multipolar electric connector
Connecteur électrique multipolaire

(30) Priorität: 04.04.1990 DE 4010836
(43) Veröffentlichungstag der Anmeldung: 09.10.1991
(73) Patentinhaber: WABCO GmbH, 30453 Hannover (DE)
(72) Erfinder: Hirt, Ingo, W-3000 Hannover 91 (DE)
(74) Vertreter: Schrödter, Manfred, Dipl.-Ing.

(56) Entgegenhaltungen:
- EP-A- 0 187 887
- FR-A- 2 354 647
- US-A- 3 471 824
- US-A- 4 211 461

## Beschreibung

Die Erfindung bezieht sich auf eine mehrpolige elektrische Steckvorrichtung gemäß dem Oberbegriff des Patentanspruchs 1.

Elektrische Steckvorrichtungen der o.g. Art, die vorwiegend in Kraftfahrzeugen, insbesondere Nutzfahrzeugen eingesetzt sind, müssen im Betrieb erhöhte Beanspruchungen wie Hitze, Kälte, Vibrationen, Schmutz, Steinschlag und Feuchtigkeit (Spritzwasser) aushalten können. Sie müssen daher besonders robust und zuverlässig gebaut sein, besonders wenn die zu verbindenden Kabel Funktionen erfüllen, die für die Sicherheit des Fahrzeuges wichtig sind, wie z.B. Antiblockiersysteme oder elektrische Bremssysteme.

Ein weiterer Gesichtspunkt ist eine möglichst leichte Montier- und Demontierbarkeit, und zwar auch unter ungünstigen Bedingungen, wie schlechte Sicht durch versteckte Einbaulage oder unzureichende Beleuchtung.

Als Kfz-Serienbauteil mit großer Stückzahl müssen ferner die Herstellungs- und Montagekosten der Steckvorrichtung möglichst niedrig sein.

Schließlich muß die Haltekraft der Steckvorrichtung im zusammengesteckten Zustand ausreichend hoch sein, um ein selbständiges Lösen zu verhindern. Hierzu sind Rastvorrichtungen bekannt (EP-PS 187 887), welche den Steckerteil und die Buchse mit einer definierten Kraft zusammenhalten. Die bekannte Steckvorrichtung ist jedoch für den Einsatz im Kraftfahrzeug nicht robust genug aufgebaut.

Der Erfindung liegt die Aufgabe zugrunde, eine Steckvorrichtung der eingangs genannten Art anzugeben, welche die oben angeführten erschwerten Betriebsbedingungen erfüllt und zudem bei einer vorgegebenen Strom- und Spannungsbelastbarkeit besonders klein baut. Insbesondere soll der Durchmesser möglichst gering sein, um die Steckvorrichtung auch bei beengten Verhältnissen einsetzen zu können.

Diese Aufgabe wird durch die im Patentanspruch 1 enthaltenen Merkmale erfüllt. Die Unteransprüche enthalten zweckmäßige Weiterbildungen der Erfindung.

Die erfindungsgemäße Steckvorrichtung erfüllt die genannten Anforderungen durch die flache bzw. ovale Ausbildung ihres Mittelteils. Bekannte Ausführungen haben im Gegensatz zur Erfindung entweder einen durchgehend runden oder durchgehend flachen Querschnitt. Durch die eigentümliche Ausbildung der erfindungsgemäßen Steckvorrichtung mit runden Endabschnitten und einem ovalen oder flachen Mittelabschnitt war es möglich, die geforderten elektrischen und mechanischen Werte bei minimalen bzw. vorgegebenen Abmessungen einzuhalten.

Die Erfindung wird im folgenden anhand einer Zeichnung näher erläutert.

Diese zeigt in
- **Fig.1**: eine Seitenansicht der erfindungsgemäßen Steckvorrichtung im getrennten Zustand,
- **Fig.2**: die Ansicht von Fig.1 um 90° gedreht,
- **Fig.3**: eine Seitenansicht der Steckvorrichtung im zusammengesteckten Zustand,
- **Fig.4**: die Ansicht von Fig.3 um 90° gedreht.

In Fig.1 ist die Steckvorrichtung gemäß der Erfindung in der Seitenansicht, teilweise geschnitten, dargestellt. Sie besteht aus einem Stecker (4) und einer Buchse (5), mit welcher zwei Kabel (6) und (7) verbindbar sind. Die Teile (4) und (5) sind aus Kunststoff, und zwar einer Sorte, die den geforderten Bedingungen hinsichtlich Hitze- und Kältebeanspruchung genügen muß. Der Außendurchmesser der Steckvorrichtung kann typischerweise etwa 10 - 20 mm betragen.

Zwei Kontaktstiften (1, 2) stehen zwei Kontakthülsen (14, 15) gegenüber.

Die Steckvorrichtung hat im Bereich (A) einen kreisförmigen, im Bereich (B) einen flachen bzw. ovalen und im Bereich (C) wieder einen kreisförmigen Querschnitt. Die Kontaktstifte und -hülsen sind auf der Längsachse (3) des ovalen Abschnitts (B) nebeneinander angeordnet (vergl. Ansicht D-D und E-E).

Im zusammengesteckten Zustand der Steckvorrichtung (siehe Figuren 3 und 4) dient eine Verriegelungsvorrichtung mit definierter Trennkraft dazu, den Stecker geschlossen zu halten. Diese Vorrichtung besteht aus einer Schnappverbindung mit zwei Nocken (8, 9), welche auf der flachen Seite des ovalen Abschnitts (B) des Steckers (4) angeordnet sind. Die Nocken (8, 9) sind im eingesteckten Zustand in entsprechende Ausschnitte (10, 11) der Buchse (5) einrastbar. Diese befinden sich auf der Breitseite des ovalen Gehäuseteiles (13) der Buchse (5) (siehe Fig.2).

Durch die Anordnung der Ausschnitte (10, 11) auf der Breitseite des Gehäuseteils (13) federt dieses beim Einstecken besonders leicht zurück. Dies wäre bei einer runden Ausbildung nicht der Fall. Hierdurch läßt sich auch die Trennkraft beim Lösen der Steckvorrichtung genauer vorgeben.

Andererseits wäre es natürlich auch möglich, die Außenkontur des Teils (13) rund auszubilden.

Die Ansichten F-F sowie G-G dienen zur Verdeutlichung des Überganges vom runden Teil (A, C) zum flachen Teil (B).

Schließlich ist noch eine Dichteinrichtung vorgesehen, die aus einem O-Ring (12) besteht, der sich aufgrund seiner Elastizität dem ovalen oder flachen Querschnitt des Steckerteils anpaßt. Dieser ist in einer Nut des Steckers (4) eingelegt. Im eingesteckten Zustand der Steckvorrichtung liegt der O-Ring an der Innenwand des ovalen Gehäuseteiles (13) der Buchse (5) an und dichtet so die Steckvorrichtung gegen das Eindringen von Feuchtigkeit ab.

Ein besonderer Vorteil der erfindungsgemäßen Steckvorrichtung gegenüber einer durchgehend runden Ausführung liegt darin, daß sich die Stellung von Stecker und Buchse infolge des flachen Mittelteils (B) auch blind ertasten läßt. Hierdurch läßt sich die Steckvorrichtung auch ohne Sicht zusammenstecken.

Bei dem gezeichneten Ausführungsbeispiel spielt eine Verdrehung bzw. Vertauschung der Kontakte (1, 2) beim Zusammenstecken keine Rolle. Es läßt sich jedoch durch weitere, bekannte Maßnahmen, beispielsweise durch einen Nocken und eine passende Nut, eine Codierung der Steckvorrichtung erzielen, so daß dann eine Verpolung ausgeschlossen ist.

## Patentansprüche

1. Mehrpolige elektrische Steckvorrichtung, insbesondere zur Verbindung zweier mehradriger Kabel (6, 7), mit einem Stecker (4) und einer Buchse (5), sowie mit einer Verriegelungsvorrichtung, die als Schnappverbindung ausgebildet ist, gekennzeichnet durch folgende Merkmale:
a) die Steckvorrichtung teilt sich auf in zwei Endabschnitte (A, C) mit rundem Querschnitt und einen Mittelabschnitt (B) mit ovalem oder flachem Querschnitt;
b) der Mittelabschnitt (B) der Buchse (5) besteht aus einem hohlen, ovalen oder flachen Gehäuseteil (13), das im gesteckten Zustand ein entsprechendes Teil (Kontaktträger) des Steckers (4) umschließt;
c) es sind mindestens zwei Kontaktstifte (1, 2) sowie zwei Kontakthülsen (14, 15) vorgesehen, die vorzugsweise auf der Längsachse (3) des ovalen oder flachen Abschnitts (B) des Steckers (4) bzw. der Buchse (5) nebeneinander angeordnet sind;
d) die Schnappverbindung umfaßt wenigstens einen Nocken (8, 9), der auf den flachen Seiten des ovalen oder flachen Abschnitts (B) des Steckers (4) angeordnet ist, und der in entsprechende Abschnitte (10, 11) des ovalen oder flachen Gehäuseteils (13) der Buchse (5) einrastbar ist.

2. Steckvorrichtung nach Anspruch 1, dadurch gekennzeichnet, daß eine Dichteinrichtung vorgesehen ist, die aus einem ovalen O-Ring (12) besteht, der im gesteckten Zustand an der Innenwand des ovalen oder flachen Gehäuseteiles (13) der Buchse (5) anliegt.

## Claims

1. Multipolar electrical plug device, especially for the connection of two multi-lead cables (6, 7), with a plug (4) and a socket (5), and also with a locking means which is in the form of a snap connection, characterised by the following features:
a) the plug device is divided into two end portions (A, C) having a round cross-section, and a middle portion (B) having an oval or flat cross-section;
b) the middle portion (B) of the socket (5) consists of a hollow, oval or flat housing part (13), which in the inserted state surrounds a corresponding part (contact holder) of the plug (4);
c) at least two contact pins (1, 2) and two contact sleeves (14, 15) are provided which are preferably arranged adjacent to one another on the longitudinal axis (3) of the oval or flat portion (B) of the plug (4) or of the socket (5);
d) the snap connection comprises at least one projection (8, 9) which is arranged on the flat sides of the oval or flat portion (B) of the plug (4), and which is able to be engaged in corresponding portions (10, 11) of the oval or flat housing part (13) of the socket (5).

2. Plug device according to Claim 1, characterised in that a sealing device is provided which consists of an oval O-ring (12) which, in the inserted state, bears against the inner wall of the oval or flat housing part (13) of the socket (5).

## Revendications

1. Connecteur électrique multipolaire, en particulier pour la liaison de deux câbles à plusieurs conducteurs (6, 7), comportant une fiche mâle (4) et une fiche femelle (5), ainsi qu'un dispositif de verrouillage qui est conçu sous forme de liaison à encliquetage par déformation élastique, caractérisé par les attributs suivants:
a) le connecteur se divise en deux portions d'extrémité (A, C) de section ronde et une portion médiane (B) de section ovale ou plate;
b) la portion médiane (B) de la fiche femelle (5) est constituée d'une partie creuse, ovale ou plate, formant logement (13), qui, à l'état enfiché, enserre une partie correspondante (porte-contact) de la fiche mâle (4);
c) sont prévues au moins deux broches de contact (1, 2) ainsi que deux douilles de contact (14, 15) qui sont de préférence disposées l'une à côté de l'autre sur l'axe longitudinal (3) de la portion ovale ou plate (B) de la fiche mâle (4) ou de la fiche femelle (5);
d) la liaison à encliquetage par déformation élastique comporte au moins un bossage (8, 9) qui est disposé sur les côtés plats de la portion ovale ou plate (B) de la fiche mâle (4) et qui peut se cranter dans des découpes appropriées (10, 11) de la partie ovale ou plate formant logement (13) de la fiche femelle (5).

2. Connecteur selon la revendication 1, caractérisé par le fait qu'est prévu un dispositif d'étanchéité qui est constitué d'un joint torique ovale (12) qui, à l'état enfiché, s'appuie contre la paroi intérieure de la partie ovale ou plate, formant logement, (13) de la fiche femelle (5).
